# EUROPÄISCHE PATENTSCHRIFT

(11) **EP 2 529 857 B1**
(45) Veröffentlichungstag und Bekanntmachung des Hinweises auf die Patenterteilung: **08.01.2014**
(21) Anmeldenummer: 12003716.3
(22) Anmeldetag: 10.05.2012
(51) Int. Cl.: B21F 27/10, B21F 27/12

(54) **Verfahren und Einrichtung zur Herstellung von bogenförmigen Baustahlmatten**
Method and device for producing sheet-shaped reinforcement mats
Procédé et dispositif destinés à la fabrication de treillis soudés cintrés

(30) Priorität: 01.06.2011 AT 8072011
(43) Veröffentlichungstag der Anmeldung: 05.12.2012
(73) Patentinhaber: Progress Maschinen & Automation AG, 39042 Brixen (IT)
(72) Erfinder: Enders, Karl Friedrich, 39042 Brixen (IT); Nussbaumer, Erich, 39010 Nals (IT)
(74) Vertreter: Torggler, Paul Norbert

(56) Entgegenhaltungen:
- WO-A2-2010/136421
- DE-A1- 3 324 678

## Beschreibung

Die Erfindung betrifft ein Verfahren für die Herstellung einer bogenförmigen Baustahlmatte, welche in der durch die Baustahimatke definierten Ebene zumindest in einem Bereich bogenförmig ausgebildet ist, aus einer Vielzahl von Stäben durch Verschweißung der Stäbe zu einer aus Längsstäben und Querstäben bestehenden Struktur, beginnend an einem vorderen Ende durch Verschweißen eines ersten Querstabes mit den Längsstäben, Erzeugen eines Vorschubes zur Positionierung der Längsstäbe für alle weiteren Querstabverschweißungen bis zum Erreichen eines gewünschten hinteren Endes, wobei zur Erzielung der Bogenform der Baustahlmatte eine vom Bogeninneren zum Bogenäußeren hin zunehmende Vorschubstrecke erzeugt wird, und wobei der Vorschub durch Zug an wenigstens einem verschweißten Querstab und/oder Längsstab vorzugsweise im Bereich des vorderen Endes erfolgt, und wobei der Vorschub durch Zug über eine Zugvorrichtung erfolgt, die in Längsrichtung und Querrichtung angetrieben wird. Des Weiteren betrifft die Erfindung eine Einrichtung zur Herstellung einer bogenförmigen Baustahlmatte, welche in der durch die Baustahlmatte definierten Ebene zumindest in einem Bereich bogenförmig ausgebildet ist, und die aus miteinander verschweißten Längsstäben und Querstäben bestehen, wobei die Einrichtung Zuführvorrichtungen für die Längsstäbe, Zuführvorrichtungen für die Querstäbe und eine Schweißvorrichtung zum Verschweißen der Längsstäbe mit den Querstäben umfasst, und wobei die Einrichtung weiters eine Zugvorrichtung zur Erzeugung einer vom Bogeninneren der bogenförmigen Baustahlmatte zum Bogenäußeren hin zunehmende Vorschubstrecke umfasst, und wobei die Zugvorrichtung über eine Antriebsvorrichtung in Längsrichtung und in Querrichtung antreibbar ist.

Baustahlmatten (auch als Bewehrungsmatten bezeichnet) dienen der Verstärkung (Bewehrung) von Betonbauteilen. Sie werden industriell auf Halb- oder Vollautomaten gefertigt und bestehen aus sich kreuzenden, typischerweise geriffelten Stahlstäben, die in Längs- und Querrichtung verlaufen und an den Kreuzungspunkten durch Verschweißung miteinander verbunden sind.

Bei einer bogenförmigen Baustahlmatte handelt es sich um eine Baustahlmatte, die in ihrer Ebene, d.h. in der Ebene, welche durch die Baustahlmatte definiert wird, zumindest in einem Bereich bogenförmig ausgebildet ist. Das wird dadurch erreicht, dass der Abstand zwischen den Verschweißungsstellen zweier benachbarter Querstäbe mit den im Bogeninneren liegenden Längsstäben kleiner ist, als der Abstand zwischen den Verschweißungsstellen zweier benachbarter Querstäbe mit den im Bogenäußeren liegenden Längsstäben.

Solche bogenförmige Baustahlmatten werden zur Bewehrung von runden, halbrunden oder konischen Betonbauteilen, wie z.B. zur Bewehrung von Stützen für Windkraftanlagen, Elementen für den Tunnelbau, Rohre oder Leuchttürme, verwendet.

Aus der WO 2010/136421 A2 ist bekannt, dass bogenförmige Baustahlmatten in Schweißanlangen dadurch angefertigt werden, dass man die Längsstäbe durch das Schweißportal, mit dessen Hilfe die Querstabverschweißungen vorgenommen werden, hindurch schiebt und dabei gleichzeitig eine vom Bogeninneren zum Bogenäußeren hin zunehmende Vorschubstrecke erzeugt. Das Vorschieben der Längsstäbe erfolgt in der Regel mittels Vorschubzangen oder Vorschubrollen.

Diese Vorgehensweise zur Positionierung der Längsstäbe für den jeweils anstehenden Schweißtakt hat mehrere wesentliche Nachteile: Zunächst einmal können relative Positionierungsfehler zwischen benachbarten Längsstäben auftreten. Des Weiteren kann es durch das Nachgreifen bzw. den Schlupf der Vorschubrollen zu einer Aufsummierung von Positionierungsfehlem kommen. Diese beiden Effekte führen dazu, dass sich die bogenförmigen Baustahlmatten nur mit einer relativ großen Ungenauigkeit, die von Matte zu Matte variiert, herstellen lassen. Möchte man diese Ungenauigkeit reduzieren, so sind während des Schweißprozesses einer Matte umständliche Nachjustierungen erforderlich, wodurch sich die Produktionsdauer deutlich erhöht. Und schließlich ist eine Umstellung der Schweißanlage auf die Herstellung eines neuen Mattentyps sehr zeitaufwendig, da die Vorschubstrecke für jeden Längsstab individuell eingestellt werden muss.

Aus der deutschen Offenlegungsschrift DE 3324678 A1, welche die Basis für den Oberbegriff der Ansprüche 1 und 9 bildet, ist eine Lösung bekannt, bei welcher der Vorschub nicht durch Schieben sondern durch Zug erfolgt. Technisch wird dies mit Hilfe eines Schwenkarms realisiert. Diese Lösung weist zwar einen Teil der beschriebenen Nachteile nicht auf, allerdings wird dafür durch die Verwendung eines Schwenkarms, der um einen festen Punkt schwenkbar gelagert ist, die Flexibilität des Fertigungsprozesses stark eingeschränkt. So ist es z.B. nicht möglich, den Bogenradius während des Fertigungsprozesses zu ändern.

Aufgabe der vorliegenden Erfindung ist es, die vorbeschriebenen Nachteile zu vermeiden und ein gegenüber dem Stand der Technik verbessertes und vereinfachtes Verfahren bzw. eine gegenüber dem Stand der Technik verbesserte und vereinfachte Einrichtung zur Herstellung bogenförmiger Baustahlmatten anzugeben.

Diese Aufgabe wird erfindungsgemäß durch die Merkmale der beiden unabhängigen Patentansprüche 1 und 9 gelöst.

Eine Grundidee der Erfindung besteht also darin, dass der Vorschub der Längsstäbe für den jeweils anstehenden Schweißtakt durch Zug an wenigstens einem verschweißten Querstab und/oder Längsstab vorzugsweise im Bereich des vorderen Endes der bogenförmigen Baustahlmatte erfolgt. Dadurch wird automatisch die für jeden Längsstab gewünschte Vorschubstrecke erzielt, da alle Längsstäbe mit diesem wenigstens einen Querstab und/oder Längsstab verbunden sind. Relative Positionierungsfehler zwischen benachbarten Längsstäben und/oder Aufsummierungen von Positionierungsfehlern sind ausgeschlossen, so dass die bogenförmigen Baustahlmatten mit einer höheren Genauigkeit angefertigt werden können. Außerdem lassen sich schneller die Einstellungen für die Produktion eines neuen Mattentyps vornehmen.

Konkret ist es vorgesehen, dass die Zugvorrichtung einen Querschlitten umfasst, der auf einem Längsschlitten angeordnet ist, wobei sowohl der Querschlitten als auch der Längsschlitten über eine Antriebsvorrichtung angetrieben werden.

Am einfachsten ist es, wenn der Vorschub durch Zug am ersten verschweißten Querstab erfolgt.

Vorteilhafterweise wird die Zugvorrichtung, die in Längs- und Querrichtung angetrieben wird, in der Ebene der Baustahlmatte gedreht-. In einem konkreten Ausführungsbeispiel kann es beispielsweise vorgesehen sein, dass die Zugvorrichtung einen Drehbalken umfasst, der über eine Drehantriebsvorrichtung in der Ebene der Baustahlmatte drehbar ist.

Als zweckmäßig hat es sich herausgestellt, wenn der wenigstens eine Querstab und/oder Längsstab, an dem bzw. an denen der Zug erfolgt, lösbar z.B. mittels einer Greifvorrichtung an der Zugvorrichtung befestigt wird. Dabei kann die Greifvorrichtung ganz unterschiedlich ausgeführt sein, z.B. mit Greifzangen, mit Klemmelementen oder auch - falls es sich um magnetische Stahlstäbe handelt - mit Elektromagneten.

Des Weiteren ist es vorteilhaft, wenn die Zugvorrichtung über eine Steuervorrichtung steuerbar ist. Dadurch kann ein bestimmter einmalig programmierter Ablauf eines Schweißprozesses zur Herstellung eines bestimmten Mattentyps immer wieder in reproduzierbarer Weise durchgeführt werden. Außerdem ist es möglich, einfacher und schneller zwischen den Einstellungen für die Herstellung verschiedener Mattentypen hin- und herzuwechseln. Eine derartige Steuervorrichtung kann technisch z.B. mit Hilfe eines Computers realisiert werden.

In einer besonders vorteilhaften Ausführungsvariante des Verfahrens zur Herstellung bogenförmiger Bausteinmatten ist ein Verfahrensschritt integriert, bei dem die Abschnitte der Längsstäbe zwischen jeweils einer ersten und einer zweiten, darauf folgenden Querstabverschweißung nach der ersten Querstabverschweißung und dem darauf folgenden Vorschub zur Vorbereitung der zweiten Querstabverschweißung zu einem Bogen verformt werden. Dieser Verfahrensschritt wird weiter unten in der Figurenbeschreibung noch näher erläutert.

Weiterhin kann das Verfahren dadurch ergänzt werden, dass die Längs- und Querstäbe vor der Verschweißung zuerst z.B. mittels einer Abspulvorrichtung von Spulen abgewickelt und anschließend in einer Richt- bzw. Schneidemaschine zu geraden Stäben verformt bzw. auf eine vorbestimmte Länge zugeschnitten werden. Vorteilhafterweise werden die Längs- und Querstäbe dabei jeweils in Längsrichtung abgewickelt und die Querstäbe nach dem Zuschnitt in Querrichtung gedreht. Hierzu kann beispielsweise eine, vorzugsweise über Schienen verfahrbare, Transportvorrichtung vorgesehen sein.

Das Verfahren lässt sich auch dahingehend erweitern, dass es der Herstellung dreidimensionaler kegelstumpfmantelförmiger Bewehrungen für Betonbauteile dient. Und zwar ist das dadurch möglich, dass zunächst eine bogenförmige Baustahlmatte in der beschriebenen Weise hergestellt und anschließend dreidimensional aufgebogen wird. Dieser Verfahrensschritt lässt sich besonders einfach mithilfe der vorbeschriebenen Zugvorrichtung realisieren, indem die Zugvorrichtung zunächst - zur Herstellung der Baustahlmatte - in eine bestimmte Richtung bewegt wird und anschließend - zum Ausbilden der Bewehrung - die Bewegungsrichtung der Zugvorrichtung umgekehrt und dabei die Baustahlmatte dreidimensional aufgebogen wird. Die Aufbiegung lässt sich technisch beispielsweise mithilfe einer Aufbiegevorrichtung realisieren, die vorzugsweise ausfahrbar und/oder keilförmig ausgebildet ist.

Als besonders vorteilhaft hat sich herausgestellt, die bogenförmige Baustahlmatte zunächst in der horizontalen Ebene herzustellen und anschließend derart zu verschwenken, dass die Symmetrieachse der dreidimensionalen kegelstumpfmantelförmigen Bewehrung am Ende des vorbeschriebenen Herstellungsverfahrens im Wesentlichen in vertikale Richtung zeigt, d.h. aufrecht zum Stehen kommt.

Die vorliegende Erfindung bezieht sich auch auf eine Einrichtung zur Herstellung einer bogenförmigen Baustahlmatte, welche in der durch die Baustahlmatte definierten Ebene zumindest in einem Bereich bogenförmig ausgebildet ist. Eines der charakteristischen Merkmale dieser Einrichtung ist, dass sie neben Zuführvorrichtungen für die Längsstäbe, Zuführvorrichtungen für die Querstäbe und eine Schweißvorrichtung zum Verschweißen der Längsstäbe mit den Querstäben auch noch eine Zugvorrichtung zur Erzeugung einer vom Bogeninneren der bogenförmigen Baustahlmatte zum Bogenäußeren hin zunehmende Vorschubstrecke umfasst.

Es ist vorteilhaft, wenn die Einrichtung neben den bereits weiter oben angesprochenen konstruktiven Merkmalen des Weiteren auf einer Seite oder beiden Seite der Schweißvorrichtung Führungsvorrichtungen für die Längsstäbe aufweist.

Die Führungsvorrichtungen, die auf der Seite der Schweißvorrichtung, welche den Zuführvorrichtungen für die Längsstäbe zugewandt ist (d.h. vor der Schweißlinie), angeordnet sind, dienen dazu, dass alle Längsstäbe einen bestimmten Abstand zueinander aufweisen. Es kann sich bei diesen Führungsvorrichtungen beispielsweise um Führungsrollen oder Führungsbleche handeln. Vorteilhafterweise lassen sie sich auf ein vorgegebenes Längsstabraster abstimmen und/oder (zum gleichen Zweck) austauschen.

Mithilfe der Führungsvorrichtungen, die auf der Seite der Schweißvorrichtung, welche der Zugvorrichtung zugewandt ist (d.h. hinter der Schweißlinie), angeordnet sind, lässt sich der weiter oben genannte Verfahrensschritt, der darin besteht, die Abschnitte der Längsstäbe zwischen jeweils einer ersten und einer zweiten, darauf folgenden Querstabverschweißung nach der ersten Querstabverschweißung und dem darauf folgenden Vorschub zur Vorbereitung der zweiten Querstabverschweißung zu einem Bogen zu verformen, ausführen. Hierzu ist es vorteilhaft, wenn diese Führungsvorrichtungen einschwenkbar ausgebildet und/oder über einen Stellantrieb in Querrichtung verstellbar sind.

Wie weiter oben bereits ausgeführt wurde, besteht eine vorteilhafte Vorgehensweise darin, dass die Längs- und Querstäbe vor der Verschweißung zuerst z.B. mittels einer Abspulvorrichtung von Spulen abgewickelt und anschließend in einer Richt-bzw. Schneidemaschine zu geraden Stäben verformt und auf eine vorbestimmte Länge zugeschnitten werden. Um die Längs- und/oder Querstäbe von dieser Richt-bzw. Schneidemaschine zu der Schweißvorrichtung zu transportieren, weist die Einrichtung vorteilhafterweise verfahrbare Transportvorrichtungen auf. Diese Transportvorrichtungen können z.B. auf Schienen bewegbar gelagert sein.

Und schließlich wurde weiter oben ausgeführt, dass das Verfahren für die Herstellung von im Wesentlichen bogenförmigen Baustahlmatten auch dahingehend erweitert werden kann, dass es sich zur Herstellung dreidimensionaler kegelstumpfmantelförmiger Bewehrungen eignet. Dabei wurde eine Vorgehensweise, bei der die Baustahlmatte zunächst in der horizontalen Ebene hergestellt und anschließend derart verschwenkt wird, dass die Symmetrieachse der Bewehrung am Ende des Herstellungsverfahrens im Wesentlichen in vertikale Richtung zeigt, als besonders vorteilhaft herausgestellt. Die Ausführbarkeit dieser Vorgehensweise kann beispielsweise dadurch gegeben sein, dass der Bereich der Einrichtung, der die Schweißvorrichtung und die Zugvorrichtung umfasst, schwenkbar gelagert ist.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Dabei zeigt:
- Fig. 1: in der Draufsicht einen schematisch dargestellten Ausschnitt eines bevorzugten Ausführungsbeispiels der Einrichtung zur Herstellung bogenförmiger Baustahlmatten,
- Fig. 2a - 2c: eine Abfolge dreier Zeichnungen, in denen schematisch in der Draufsicht ein Ausschnitt einer bogenförmigen Baustahlmatte im Bereich der Schweißlinie dargestellt ist,
- Fig. 3: in der Draufsicht eine schematisch dargestellte Gesamtansicht des bevorzugten Ausführungsbeispiels aus Fig. 1,
- Fig. 4a - 4c: in der Draufsicht drei verschiedene Ausführungsbeispiele einer bogenförmigen Baustahlmatte.

In der Fig. 1 ist in der Draufsicht ein Ausschnitt eines bevorzugten Ausführungsbeispiels der Einrichtung zur Herstellung bogenförmiger Baustahlmatten 1 schematisch dargestellt. Die Längsstäbe 2 werden über einen Zuführtisch 8 der Schweißvorrichtung 9 zugeführt und mit den Querstäben 3 zu einer bogenförmigen Baustahlmatte 1 verschweißt. Die Schweißvorrichtung 9 umfasst eine Schweißbrücke mit mehreren, vorzugsweise mit 12 x 3, verfahrbaren Multischweißköpfen (in der Zeichnung nicht dargestellt). Rechts und links von der Schweißvorrichtung 9 sind Führungsvorrichtungen 10 und 11 für die Längsstäbe 2 angeordnet. Bei den Führungsvorrichtungen 10, die sich vor der Schweißlinie befinden, handelt es sich um Führungsrollen, die dazu dienen, dass alle Längsstäbe einen bestimmten Abstand zueinander aufweisen. In dem gezeigten Ausführungsbeispiel sind die Führungsrollen auf ein vorgegebenes Längsstabraster abstimmbar. Die Führungsvorrichtungen 11, die sich hinter der Schweißlinie befinden, dienen dazu, die Abschnitte der Längsstäbe 2 zwischen jeweils einer ersten und einer zweiten, darauf folgenden Querstabverschweißung nach der ersten Querstabverschweißung und dem darauf folgenden Vorschub zur Vorbereitung der zweiten Querstabverschweißung zu einem Bogen zu verformen. Dieser Prozess wird anhand der Figuren 2a - 2c noch näher erläutert.

Wie eingangs ausgeführt, besteht eine Grundidee der Erfindung darin, dass der Vorschub der Längsstäbe 2 für den jeweils anstehenden Schweißtakt durch Zug erfolgt. Dabei muss zur Erzielung der Bogenform der Baustahlmatte 1 eine vom Bogeninneren zum Bogenäußeren hin zunehmende Vorschubstrecke erzeugt werden. In dem dargestellten Ausführungsbeispiel erfolgt der Vorschub durch Zug über eine Zugvorrichtung 6. Diese Zugvorrichtung 6 umfasst
- zwei Greifelemente 7, mit deren Hilfe der erste verschweißte Querstab 3' bzw. einer oder mehrerer Längsstäbe 2' im Bereich des vorderen Endes 4 der Baustahlmatte 1 an der Zugvorrichtung 6 lösbar befestigt werden,
- einen Drehbalken 24, mit dessen Hilfe das vordere Ende 4 der Matte in ihrer Ebene über eine Drehantriebsvorrichtung gedreht werden kann,
- einen Querschlitten 23, der auf einem Längsschlitten 22 angeordnet ist, wobei sowohl der Querschlitten 23 als auch der Längsschlitten 22 über eine Antriebsvorrichtung antreibbar sind und der Längsschlitten 22 entlang zweier Schienen 25 in Längsrichtung L bewegt werden kann.

Die Längsrichtung L und die Querrichtung Q sind in der Zeichnung mithilfe zweier Pfeile markiert. Es sei angemerkt, dass die Umrisse der Bauteile im Bereich der Schweißvorrichtung 9 zur besseren Veranschaulichung auf eine Ebene projiziert dargestellt sind, in Realität in der Draufsicht aber nur zum Teil sichtbar sind.

Zur Herstellung der bogenförmigen Baustahlmatte 1 geht man bei dem dargestellten Ausführungsbeispiel wie folgt vor: Zunächst wird eine Vielzahl an Längsstäben 2 der Schweißvorrichtung 9 zugeführt. Anschließend wird ein erster Querstab 3' mit den Längsstäben 2 verschweißt. Danach wird dieser erste verschweißte Querstab 3' lösbar mithilfe der Greifvorrichtungen 7 an der Zugvorrichtung 6 befestigt, so dass die Längsstäbe 2 kollektiv schrittweise mithilfe der Zugvorrichtung 6 für alle darauffolgenden Querstabverschweißungen positioniert werden können. Dabei bewegt sich der Längsschlitten 22 nach rechts, der Querschlitten 23 nach unten und der Drehbalken 24 wird im Uhrzeigersinn verdreht. Auf diese Weise wird eine vom Bogeninneren zum Bogenäußeren hin zunehmende Vorschubstrecke erzeugt. Jeweils im Anschluss an einen Vorschubschritt werden die Abschnitte der Längsstäbe 2 zwischen jeweils einer ersten und einer zweiten, darauf folgenden Querstabverschweißung nach der ersten Querstabverschweißung und dem darauf folgenden Vorschub zur Vorbereitung der zweiten Querstabverschweißung zu einem Bogen verformt.

Dieser Prozess sei anhand der Figuren 2a und 2b im Folgenden näher erläutert, wobei in diesen Figuren jeweils nur ein kleiner Ausschnitt aus der Bogenmatte im Bereich der Schweißlinie dargestellt ist. Die Längsstäbe 2 werden über die Führungsrollen 10 der Schweißvorrichtung 9 (die in diesen Figuren nicht zu sehen ist) zugeführt, bis sie die Position Pos. 1 erreicht haben. An dieser Stelle werden die Längsstäbe 2 mit einem ersten Querstab 3 an den Stellen 27 verschweißt. Anschließend werden die Längsstäbe 2 (durch Zug) ein Stück in Richtung des in der Fig. 2a zu sehenden Pfeils weiterbewegt, bis sich der erste Querstab 3 in der Position Pos. 2 befindet. Dabei werden die Abschnitte 28 der Längsstäbe 2, die sich zwischen den Führungsrollen 10 und der Querstabposition Pos. 2 befinden, zunächst als gerade Kreissehnen ausgebildet. In einem zweiten Schritt, der in der Fig. 2b schematisch angedeutet ist, wird die Führungsvorrichtung 11 nach dem Vorschub an die Baustahlmatte herangeschwenkt. Dort hakt sie hinter einem äußeren Längsstababschnitt ein und wird dann über einen Stellantrieb ein Stück in Richtung des Pfeils, d.h. im Wesentlichen senkrecht zu den Längsstababschnitten 28 bewegt. Dadurch wird dieser äußere Längsstababschnitt und damit gleichzeitig auch alle übrigen Längsstababschnitte so weit nach außen gezogen, bis die Längsstäbe 2 an der Querstabposition Pos. 1 die für die darauf folgende Querstabverschweißung gewünschten Positionen in Querrichtung erreicht haben. Auf diese Weise werden die zunächst als gerade Kreissehnen ausgebildeten Abschnitte 28 der Längsstäbe 2, die sich zwischen den Führungsrollen 10 und der Querstabposition Pos. 2 befinden, jeweils zu einem Bogen verformt. Im Anschluss an diesen Verfahrensschritt erfolgt die Verschweißung eines nächsten Querstabs 3 (vgl. Fig. 2c).

In der Fig. 3 ist in der Draufsicht eine Gesamtansicht des in Fig. 1 dargestellten bevorzugten Ausführungsbeispiels der Einrichtung zur Herstellung bogenförmiger Baustahlmatten 1 zu sehen. Vorab sei angemerkt, dass es sich hier (wie auch bei den übrigen Figuren) um eine schematische Darstellung handelt, d.h., dass technische Details, die nicht für das grundlegende Verständnis wichtig sind, weggelassen wurden. Rechts oben sind acht Spulen 20 angedeutet, die sich in einer Abspulvorrichtung 12 befinden. Auf diesen Spulen 20 sind die Stäbe aufgewickelt, aus denen die Baustahlmatte 1 zusammengeschweißt wird, d.h., dass diese Stäbe zunächst abgewickelt und einer Richt- bzw. Schneidemaschine 13 zugeführt werden. Hier werden sie zunächst zu geraden Stäben verformt, auf eine vorbestimmte Länge zugeschnitten und schließlich auf einem Stabauslaufbalken 14 abgelegt. Der Teil der Stäbe, der als Längsstäbe vorgesehen ist, wird anschließend mittels einer über Schienen 16 verfahrbaren Transportvorrichtung 15 in Richtung des Pfeils bewegt, an eine Übergabevorrichtung 17 übergeben und in weiterer Folge mithilfe dieser Übergabevorrichtung 17 nach rechts der Schweißvorrichtung 9 zugeführt. Derjenige Teil der zugeschnittenen Stäbe, der als Querstäbe vorgesehen ist, wird in entsprechender Weise mithilfe einer Transportvorrichtung 18, die sich entlang zweier Schienen 19 bewegt, ebenfalls der Schweißvorrichtung 9 zugeführt. Natürlich müssen diese Querstäbe, damit sie in Querrichtung Q zeigen, während dieses Transportvorgangs um 90° gedreht werden. Daher weisen die Schienen 19 eine 90°-Kurve auf. Die Transportvorrichtung 18 für die Querstäbe wird unterhalb des Zuführtisches 8 für die Längsstäbe an die Schweißvorrichtung 9 herangeführt. Die Endstellungen der Transportvorrichtungen 15 und 18 sowie der Übergabevorrichtung 17 sind gestrichelt eingezeichnet. Es sei noch angemerkt, dass die Übergabevorrichtung 17 zwischen zwei Führungsschienen 29 bewegbar gelagert ist.

Mithilfe der in der Fig. 3 dargestellten Einrichtung ist es auch möglich, dreidimensionale kegelstumpfmantelförmige Bewehrungen für Betonbauteile herzustellen. Dazu wird zunächst jeweils eine bogenförmige Baustahlmatte 1 in der horizontalen Ebene, d.h. in der Zeichenebene hergestellt. Während der Herstellung der Baustahlmatte 1 bewegt sich die Zugvorrichtung 6 nach rechts. Im Anschluss an die letzte Querstabverschweißung wird dann die Bewegungsrichtung der Zugvorrichtung 6 umgekehrt, d.h., dass die gesamte Matte 1 wieder nach links geschoben und dabei gleichzeitig durch keilförmige Aufbiegeelemente, die im Bereich des Zuführtisches 8 angeordnet sind (in der Zeichnung nicht dargestellt), dreidimensional aufgebogen wird. Gleichzeitig wird der gesamte Bereich 26 der Einrichtung, der die Schweißvorrichtung 9 und die Zugvorrichtung 6 umfasst, um 90° verschwenkt, sodass die Symmetrieachse der Bewehrung am Ende des Herstellungsverfahrens im Wesentlichen in vertikale Richtung zeigt.

Die Fig. 4a, 4b und 4c zeigen drei verschiedene Ausführungsbeispiele bogenförmiger Baustahlmatten 1, die sich mithilfe des Verfahrens bzw. mithilfe der Einrichtung herstellen lassen. So können z.B. Matten mit unterschiedlichen Bogenradien, Matten, die nur in einem Bereich bogenförmig ausgebildet sind oder Matten in unterschiedlichen Breiten und Längen gefertigt werden. Außerdem lassen sich Baustahlmatten 1 mit unterschiedlichem Querstab- bzw. Längsstababstand herstellen. Der Abstand der Querstäbe 3 kann über einen unterschiedlich starken Vorschub variiert werden, wohingegen sich der Abstand der Längsstäbe 2 durch eine Verstellung bzw. einen Austausch der Führungsrollen 10 variieren lässt.

### Bezugszeichenliste:

- 1: bogenförmige Baustahlmatte
- 2, 2': Längsstäbe
- 3, 3': Querstäbe
- 4: vorderes Ende der bogenförmigen Baustahlmatte
- 5: hinteres Ende der bogenförmigen Baustahlmatte
- 6: Zugvorrichtung
- 7: Greifvorrichtung
- 8: Zuführtisch für die Längsstäbe
- 9: Schweißvorrichtung
- 10: Führungsrollen vor der Schweißlinie
- 11: Führungsvorrichtungen hinter der Schweißlinie
- 12: Abspulvorrichtung
- 13: Richt- bzw. Schneidemaschine
- 14: Stabauslaufbalken
- 15: Transportvorrichtung für die Längsstäbe
- 16: Schienen für die Transportvorrichtung für die Längsstäbe
- 17: Übergabevorrichtung für die Längsstäbe
- 18: Transportvorrichtung für die Querstäbe
- 19: Schienen für die Transportvorrichtung für die Querstäbe
- 20: Spulen
- 21: kegelstumpfmantelförmige Bewehrung
- 22: Längsschlitten
- 23: Querschlitten
- 24: Drehbalken
- 25: Schienen für den Längsschlitten
- 26: schwenkbar gelagerter Bereich
- 27: Verschweißungsstellen
- 28: Längsstababschnitte
- 29: Führungsschienen für die Übergabevorrichtung
- Q: Querrichtung
- L: Längsrichtung
- Pos. 1, 2: Positionen eines Längsstabes

## Patentansprüche

1. Verfahren für die Herstellung einer Baustahlmatte (1), welche in der durch die Baustahlmatte (1) definierten Ebene zumindest in einem Bereich bogenförmig ausgebildet ist, aus einer Vielzahl von Stäben durch Verschweißung der Stäbe zu einer aus Längsstäben (2) und Querstäben (3) bestehenden Struktur, beginnend an einem vorderen Ende (4) durch Verschweißen eines ersten Querstabes (3') mit den Längsstäben (2), Erzeugen eines Vorschubes zur Positionierung der Längsstäbe (2) für alle weiteren Querstabverschweißungen bis zum Erreichen eines gewünschten hinteren Endes (5), wobei zur Erzielung der Bogenform der Baustahlmatte (1) eine vom Bogeninneren zum Bogenäußeren hin zunehmende Vorschubstrecke erzeugt wird, und wobei der Vorschub durch Zug an wenigstens einem verschweißten Querstab (3') und/oder Längsstab (2') vorzugsweise im Bereich des vorderen Endes (4) erfolgt, und wobei der Vorschub durch Zug über eine Zugvorrichtung (6) erfolgt, die in Längsrichtung (L) und Querrichtung (Q) angetrieben wird, **dadurch gekennzeichnet, dass** die Zugvorrichtung (6) einen Querschlitten (23) umfasst, der auf einem Längsschlitten (22) angeordnet ist, wobei sowohl der Querschlitten (23) als auch der Längsschlitten (22) über eine Antriebsvorrichtung angetrieben werden.

2. Verfahren nach Anspruch 1, **dadurch gekennzeichnet, dass** der Vorschub durch Zug am ersten verschweißten Querstab (3') erfolgt.

3. Verfahren nach Anspruch 1 oder 2, **dadurch gekennzeichnet, dass** der Vorschub durch Zug über eine Zugvorrichtung (6) erfolgt, die in der Ebene der Baustahlmatte (1) gedreht wird.

4. Verfahren nach einem der Ansprüche 1 bis 3, **dadurch gekennzeichnet, dass** der wenigstens eine Querstab (3') und/oder Längsstab (2'), an dem bzw. an denen der Zug erfolgt, lösbar an der Zugvorrichtung (6) befestigt wird.

5. Verfahren nach einem der Ansprüche 1 bis 4, **dadurch gekennzeichnet, dass** die Abschnitte (28) der Längsstäbe (2) zwischen jeweils einer ersten und einer zweiten, darauf folgenden Querstabverschweißung nach der ersten Querstabverschweißung und dem darauf folgenden Vorschub zur Vorbereitung der zweiten Querstabverschweißung zu einem Bogen verformt werden.

6. Verfahren nach einem der Ansprüche 1 bis 5, **dadurch gekennzeichnet, dass** die Längsstäbe (2) und die Querstäbe (3) vor der Verschweißung zuerst von Spulen (20) abgewickelt, anschließend zu geraden Stäben verformt und schließlich auf eine vorbestimmte Länge zugeschnitten werden, wobei die Längsstäbe (2) und Querstäbe (3) vorzugsweise jeweils in Längsrichtung (L) abgewickelt und die Querstäbe (3) nach dem Zuschnitt in Querrichtung (Q) gedreht werden.

7. Verfahren zur Herstellung einer dreidimensionalen kegelstumpfmantelförmigen Bewehrung **(21)** für Betonbauteile, **dadurch gekennzeichnet, dass** die Bewehrung **(21)** durch Verbiegen einer im Wesentlichen bogenförmigen Baustahlmatte (1) gebildet wird, wobei die Baustahlmatte (1) nach einem Verfahren nach einem der Ansprüche 1 bis 6 hergestellt wird.

8. Verfahren nach Anspruch 7, **dadurch gekennzeichnet, dass** die Zugvorrichtung (6) zur Herstellung der Baustahlmatte (1) zunächst in eine Richtung und anschließend zum Ausbilden der Bewehrung **(21)** in eine entgegengesetzte Richtung bewegt und dabei die Baustahlmatte (1) dreidimensional aufgebogen wird, wobei die Baustahlmatte (1) vorzugsweise zunächst in einer horizontalen Ebene hergestellt und anschließend derart verschwenkt wird, dass die Symmetrieachse (S) der Bewehrung (21) am Ende des Herstellungsverfahrens im Wesentlichen in vertikale Richtung zeigt.

9. Einrichtung zur Herstellung einer Baustahlmatte (1), welche in der durch die Baustahlmatte (1) definierten Ebene zumindest in einem Bereich bogenförmig ausgebildet ist, und die aus miteinander verschweißten Längsstäben (2) und Querstäben (3) besteht, wobei die Einrichtung Zuführvorrichtungen (8, 15, 16, 17) für die Längsstäbe (2), Zuführvorrichtungen (18, 19) für die Querstäbe (3) und eine Schweißvorrichtung (9) zum Verschweißen der Längsstäbe (2) mit den Querstäben (3) umfasst, und wobei die Einrichtung weiters eine Zugvorrichtung (6) zur Erzeugung einer vom Bogeninneren der bogenförmigen Baustahlmatte (1) zum Bogenäußeren hin zunehmende Vorschubstrecke umfasst, und wobei die Zugvorrichtung (6) über eine Antriebsvorrichtung in Längsrichtung (L) und in Querrichtung (Q) antreibbar ist, **dadurch gekennzeichnet, dass** die Zugvorrichtung (6) einen Querschlitten (23) umfasst, der auf einem Längsschlitten (22) angeordnet ist, wobei sowohl der Querschlitten (23) als auch der Längsschlitten (22) über eine Antriebsvorrichtung antreibbar sind.

10. Einrichtung nach Anspruch 9, **dadurch gekennzeichnet, dass** die Zugvorrichtung (6) über eine Steuervorrichtung steuerbar ist.

11. Einrichtung nach Anspruch 9 oder 10, **dadurch gekennzeichnet, dass** die Zugvorrichtung (6) über eine Drehantriebsvorrichtung in der Ebene der Baustahlmatte (1) drehbar ist, wobei die Zugvorrichtung (6) vorzugsweise einen Drehbalken (24) umfasst, der über eine Drehantriebsvorrichtung in der Ebene der Baustahlmatte (1) drehbar ist.

12. Einrichtung nach einem der Ansprüche 9 bis 11, **dadurch gekennzeichnet, dass** die Zugvorrichtung (6) wenigstens eine Greifvorrichtung (7) umfasst.

13. Einrichtung nach einem der Ansprüche 9 bis 12, **dadurch gekennzeichnet, dass** auf einer Seite oder beiden Seiten der Schweißvorrichtung (9) Führungsvorrichtungen (10, 11) für die Längsstäbe (2) angeordnet sind, wobei es sich bei den Führungsvorrichtungen (10), die auf der Seite der Schweißvorrichtung (9), welche den Zuführvorrichtungen (8, 15, 16, 17) für die Längsstäbe (2) zugewandt ist, angeordnet sind, vorzugsweise um Führungsrollen handelt.

14. Einrichtung nach Anspruch 13, **dadurch gekennzeichnet, dass** die Führungsvorrichtungen (10), die auf der Seite der Schweißvorrichtung (9), welche den Zuführvorrichtungen (8, 15, 16, 17) für die Längsstäbe (2) zugewandt ist, angeordnet sind, auf ein vorgegebenes Längsstabraster abstimmbar und/oder austauschbar sind.

15. Einrichtung nach Anspruch 13 oder 14, **dadurch gekennzeichnet, dass** die Führungsvorrichtungen (11), die auf der Seite der Schweißvorrichtung (9), welche der Zugvorrichtung (6) zugewandt ist, angeordnet sind, einschwenkbar ausgebildet sind und/oder über einen Stellantrieb in Querrichtung (Q) verstellbar sind.

16. Einrichtung nach einem der Ansprüche 9 bis 15, **dadurch gekennzeichnet, dass** die Einrichtung eine Abspulvorrichtung (12) für Spulen (20), auf denen die Längsstäbe (2) und die Querstäbe (3) aufgewickelt sind, und/oder eine Richt-bzw. Schneidemaschine (13) umfasst.

17. Einrichtung nach einem der Ansprüche 9 bis 16, **dadurch gekennzeichnet, dass** die Zuführvorrichtungen (8, 15, 16, 17) für die Längsstäbe (2) und/oder die Zuführvorrichtungen (18, 19) für die Querstäbe (3), vorzugsweise über Schienen (16, 19), verfahrbare Transportvorrichtungen (15, 18) umfassen.

18. Einrichtung nach einem der Ansprüche 9 bis 17, **dadurch gekennzeichnet, dass** im Bereich der Zuführvorrichtungen (8, 15, 16, 17) für die Längsstäbe (2) eine Aufbiegevorrichtung angeordnet ist, wobei die Aufbiegevorrichtung vorzugsweise ausfahrbar und/oder keilförmig ausgebildet ist.

19. Einrichtung nach einem der Ansprüche 9 bis 18, **dadurch gekennzeichnet, dass** der Bereich (26) der Einrichtung, der die Schweißvorrichtung (9) und die Zugvorrichtung (6) umfasst, schwenkbar gelagert ist.

## Claims

1. A process for the production of a structural steel mat (1) which is of an arcuate configuration at least in a region in the plane defined by the structural steel mat (1) at least in a region, from a plurality of bars by welding of the bars to give a structure comprising longitudinal bars (2) and transverse bars (3), beginning at a front end (4) by welding a first transverse bar (3') to the longitudinal bars (2), producing an advance movement to position the longitudinal bars (2) for all further transverse bar welding operations until reaching a desired rear end (5), wherein to achieve the arcuate shape of the structural steel mat (1) an advance path which increases from the arc interior to the arc exterior is produced, and wherein the advance movement is effected by pulling on at least one welded transverse bar (3') and/or longitudinal bar (2'), preferably in the region of the front end (4), and wherein the advance movement is effected by pulling by way of a pulling device (6) driven in the longitudinal direction (L) and transverse direction (Q), **characterised in that** the pulling device (6) includes a transverse carriage (23) arranged on a longitudinal carriage (22), wherein both the transverse carriage (23) and also the longitudinal carriage (22) are driven by way of a drive device.

2. A process according to claim 1 **characterised in that** the advance movement is effected by pulling on the first welded transverse bar (3').

3. A method according to claim 1 or claim 2 **characterised in that** the advance movement is effected by pulling by way of a pulling device (6) which is rotated in the plane of the structural steel mat (1).

4. A process according to one of claims 1 to 3 **characterised in that** the at least one transverse bar (3') and/or longitudinal bar (2') at which the pulling action is implemented is releasably fixed to the pulling device (6).

5. A process according to one of claims 1 to 4 **characterised in that** the portions (28) of the longitudinal bars (2) are deformed to provide an arc between a respective first and a second subsequent transverse bar welding operation after the first transverse bar welding operation and the subsequent advance movement to prepare for the second transverse bar welding operation.

6. A process according to one of claims 1 to 5 **characterised in that** prior to the welding operation the longitudinal bars (2) and the transverse bars (3) are firstly unwound from coils (20), then shaped to provide straight bars and finally cut to size at a predetermined length, wherein the longitudinal bars (2) and transverse bars (3) are preferably respectively unwound in the longitudinal direction (L) and the transverse bars (3) are rotated after being cut to size in the transverse direction (Q).

7. A process for producing a three-dimensional reinforcement (21) in the shape of a truncated cone for precast concrete components, **characterised in that** the reinforcement (21) is formed by bending a substantially arcuate structural steel mat (1), wherein the structural steel mat (1) is produced according to a process according to one of claims 1 to 6.

8. A process according to claim 7 **characterised in that** the pulling device (6) for production of the structural steel mat (1) firstly moves in one direction and then to provide the reinforcement (21) moves in an opposite direction and **in that** case the structural steel mat (1) is three-dimensionally bent, wherein the structural steel mat (1) is firstly produced in a horizontal plane and is then pivoted in such a way that the axis of symmetry (S) of the reinforcement (21) at the end of the production process points substantially in a vertical direction.

9. Apparatus for the production of a structural steel mat (1) which is of an arcuate configuration at least in a region in the plane defined by the structural steel mat (1) and which comprises longitudinal bars (2) and transverse bars (3) which are welded together, wherein the apparatus includes feed devices (8, 15, 16, 17) for the longitudinal bars (2), feed devices (18, 19) for the transverse bars (3), and a welding device (9) for welding the longitudinal bars (2) to the transverse bars (3), and wherein the apparatus further includes a pulling device (6) for producing an advance path which increases from the arc interior of the arcuate structural steel mat (1) towards the arc exterior and wherein the pulling device (6) is drivable by way of the drive device in the longitudinal direction (L) and in the transverse direction (Q), **characterised in that** the pulling device (6) includes a transverse carriage (23) arranged on a longitudinal carriage (22), wherein both the transverse carriage (23) and also the longitudinal carriage (22) are drivable by way of a drive device.

10. Apparatus according to claim 9 **characterised in that** the pulling device (6) is controllable by way of a control device.

11. Apparatus according to claim 9 or claim 10 **characterised in that** the pulling device (6) is rotatable by way of a rotary drive device in the plane of the structural steel mat (1), wherein the pulling device (6) preferably includes a rotary beam (24) which is rotatable by way of a rotary drive device in the plane of the structural steel mat (1).

12. Apparatus according to one of claims 9 to 11 **characterised in that** the pulling device (6) includes at least one gripping device (7).

13. Apparatus according to one of claims 9 to 12 **characterised in that** guide devices (10, 11) for the longitudinal bars (2) are arranged on one side or both sides of the welding device (9), wherein the guide devices (10) arranged on the side of the welding device (9), that is towards the feed devices (8, 15, 16, 17) for the longitudinal bars (2), preferably involve guide rollers.

14. Apparatus according to claim 13 **characterised in that** the guide devices (10) arranged on the side of the welding device (9), that is towards the feed devices (8, 15, 16, 17) for the longitudinal bars (2), can be matched to a predetermined longitudinal bar grid pattern and/or are interchangeable.

15. Apparatus according to claim 13 or claim 14 **characterised in that** the guide devices (11) arranged on the side of the welding device (9), that is towards the pulling device (6), are adapted to be pivotable in and/or are displaceable in the transverse direction (Q) by a control drive.

16. Apparatus according to one of claims 9 to 15 **characterised in that** the apparatus includes an unwinding device (12) for coils (20) on which the longitudinal bars (2) and the transverse bars (3) are wound, and/or a straightening or cutting machine (13).

17. Apparatus according to one of claims 9 to 16 **characterised in that** the feed devices (8, 15, 16, 17) for the longitudinal bars (2) and/or the feed devices (18, 19) for the transverse bars (3) include transport devices (15, 18) which are displaceable preferably by way of rails (16, 19),

18. Apparatus according to one of claims 9 to 17 **characterised in that** a bending-up device is arranged in the region of the feed devices (8, 15, 16, 17) for the longitudinal bars (2), wherein the bending-up device is preferably extendable and/or is of a wedge-shaped configuration.

19. Apparatus according to one of claims 9 to 18 **characterised in that** the region (26) of the apparatus, that includes the welding device (9) and the pulling device (6), is mounted pivotably.

## Revendications

1. Procédé destiné à la fabrication d'un treillis en acier de construction qui est formé de façon cintrée au moins dans une zone dans le plan défini par le treillis en acier de construction (1), à partir d'une multiplicité de barres par soudage des barres pour donner une structure composée de barres longitudinales (2) et de barres transversales (3), en commençant à une extrémité avant (4) par le soudage d'une première barre transversale (3') avec les barres longitudinales (2), la production d'une avance pour le positionnement des barres longitudinales (2) pour tous les autres soudages de barres transversales jusqu'à atteindre une extrémité arrière (5) souhaitée, un parcours d'avance augmentant depuis l'intérieur de l'arc jusqu'à, l'extérieur de l'arc étant produit pour obtenir la forme cintrée du treillis en acier de construction (1), et l'avance s'effectuant par une traction sur au moins une barre transversale (3') et/ou une barre longitudinale (2') soudée, de préférence dans la zone de l'extrémité avant (4), et l'avance s'effectuant par une traction par le biais d'un dispositif de traction (6) qui est entraîné dans la direction longitudinale (L) et la direction transversale (Q), **caractérisé en ce que** le dispositif de traction (6) comprend un chariot transversal (23) qui est disposé sur un chariot longitudinal (22), le chariot transversal (23) ainsi que le chariot longitudinal (22) étant entraînés par le biais d'un dispositif d'entraînement.

2. Procédé selon la revendication 1, **caractérisé en ce que** l'avance s'effectue par une traction sur la première barre transversale (3') soudée.

3. Procédé selon la revendication 1 ou 2, **caractérisé en ce que** l'avance s'effectue par une traction par le biais d'un dispositif de traction (6) qui est tourné dans le plan du treillis en acier de construction (1).

4. Procédé selon une des revendications 1 à 3, **caractérisé en ce que** la barre transversale (3') et/ou la barre longitudinale (2') au moins au nombre de un sur laquelle s'effectue la traction est fixée de façon détachable sur le dispositif de traction (6).

5. Procédé selon une des revendications 1 à 4, **caractérisé en ce que**, entre respectivement un premier soudage de barres transversales et un deuxième soudage de barres transversales qui suit, les tronçons (28) des barres longitudinales (2) sont, après le premier soudage de bord transversal et l'avance qui suit, formés en un arc pour la préparation du deuxième soudage de barres transversales.

6. Procédé selon une des revendications 1 à 5, **caractérisé en ce que** les barres longitudinales (2) et les barres transversales (3) sont, avant le soudage, d'abord déroulées à partir de bobines (20), puis formées en barres rectilignes et enfin découpées à une longueur prédéfinie, les barres longitudinales (2) et les barres transversales (3) étant de préférence déroulées respectivement dans la direction longitudinale (L), et les barres transversales (3) étant, après la découpe, tournées dans la direction transversale (Q).

7. Procédé destiné à la fabrication d'une armature (21) tridimensionnelle en forme d'enveloppe tronconique pour des éléments de construction en béton, **caractérisé en ce que** l'armature (21) est formée par la torsion d'un treillis en acier de construction (1) essentiellement cintré, le treillis en acier de construction (1) étant fabriqué selon un procédé selon une des revendications 1 à 6.

8. Procédé selon la revendication 7, **caractérisé en ce que** le dispositif de traction (6) pour la fabrication du treillis en acier de construction (1) est d'abord déplacé dans une direction et puis dans une direction opposée pour la formation de l'armature (21), et en l'occurrence le treillis en acier de construction (1) est courbé dans les trois dimensions, le treillis en acier de construction (1) étant de préférence fabriqué d'abord dans un plan horizontal et puis pivoté de telle sorte que l'axe de symétrie (S) de l'armature (21) est, à la fin du procédé de fabrication, dirigé essentiellement dans la direction verticale.

9. Dispositif destiné à la fabrication d'un treillis en acier de construction (1) qui est formé de façon cintrée au moins dans une zone dans le plan défini par le treillis en acier de construction (1), et qui se compose de barres longitudinales (2) et de barres transversales (3) assemblées par soudage, le dispositif comprenant des dispositifs d'amenée (8, 15, 16, 17) pour les barres longitudinales (2), des dispositifs d'amenée (18, 19) pour les barres transversales (3) et un dispositif de soudage (9) pour le soudage des barres longitudinales (2) avec les barres transversales (3), et le dispositif comprenant également un dispositif de traction (6) pour la production d'un trajet d'avance qui augmente à partir de l'intérieur de l'arc du treillis soudé (1) cintré vers l'extérieur de l'arc, et le dispositif de traction (6) pouvant être entraîné par le biais d'un dispositif d'entraînement dans la direction longitudinale (L) et dans la direction transversale (Q), **caractérisé en ce que** le dispositif de traction (6) comprend un chariot transversal (23) qui est disposé sur un chariot longitudinal (22), le chariot transversal (23) ainsi que le chariot longitudinal (22) pouvant être entraînés par le biais d'un dispositif d'entraînement.

10. Dispositif selon la revendication 9, **caractérisé en ce que** le dispositif de traction (6) peut être commandé par le biais d'un dispositif de commande.

11. Dispositif selon la revendication 9 ou 10, **caractérisé en ce que** le dispositif de traction (6) peut, par le biais d'un dispositif d'entraînement rotatif, être amené à tourner dans le plan du treillis en acier de construction (1), le dispositif de traction (6) comprenant de préférence une poutre rotative (24) qui peut être amenée à tourner dans le plan du treillis en acier de construction (1) par le biais d'un dispositif d'entraînement rotatif.

12. Dispositif selon une des revendications 9 à 11, **caractérisé en ce que** le dispositif de traction (6) comprend au moins un dispositif de préhension (7).

13. Dispositif selon une des revendications 9 à 12, **caractérisé en ce que**, sur un côté ou sur les deux côtés du dispositif de soudage (9), il est disposé des dispositifs de guidage (10, 11) pour les barres longitudinales (2), s'agissant de préférence de galets de guidage dans le cas des dispositifs de guidage (10) qui sont disposés sur le côté du dispositif de soudage (9) qui est tourné vers les dispositifs d'amenée (8, 15, 16, 17) pour les barres longitudinales (2).

14. Dispositif selon la revendication 13, **caractérisé en ce que** les dispositifs de guidage (10) qui sont disposés sur le côté du dispositif de soudage (9) qui est tourné vers les dispositifs d'amenée (8, 15, 16, 17) pour les barres longitudinales (2) peuvent être harmonisés avec un réseau prédéfini de barres longitudinales et/ou peuvent être remplacés.

15. Dispositif selon la revendication 13 ou 14, **caractérisé en ce que** les dispositifs de guidage (11) qui sont disposés sur le côté du dispositif de soudage (9) qui est tourné vers le dispositif de traction (6) sont réalisés de façon pivotante et/ou peuvent être déplacés dans la direction transversale (Q) par le biais d'un servomoteur.

16. Dispositif selon une des revendications 9 à 15, **caractérisé en ce que** le dispositif comprend un dispositif dérouleur (12) pour les bobines sur lesquelles sont enroulées les barres longitudinales (2) et les barres transversales (3), et/ou comprend une machine à redresser ou respectivement une machine à couper (13).

17. Dispositif selon une des revendications 9 à 16, **caractérisé en ce que** les dispositifs d'amenée (8, 15, 16, 17) pour les barres longitudinales (2) et/ou les dispositifs d'amenée (18, 19) pour les barres transversales (3) comprennent des dispositifs de transport (15, 18) mobiles, de préférence sur des rails (18, 19).

18. Dispositif selon une des revendications 9 à 17, **caractérisé en ce que**, dans la zone des dispositifs d'amenée (8, 15, 16, 17) pour les barres longitudinales (2), il est disposé un dispositif de pliage, le dispositif de pliage étant de préférence réalisé de façon à pouvoir être déployé et/ou réalisé en forme de coin.

19. Dispositif selon une des revendications 9 à 18, **caractérisé en ce que** la zone (26) du dispositif comprenant le dispositif de soudage (9) et le dispositif de traction (6) est supportée de façon pivotante.
